# EUROPÄISCHE PATENTSCHRIFT

(11) **EP 0 513 284 B1**
(45) Veröffentlichungstag und Bekanntmachung des Hinweises auf die Patenterteilung: **08.03.1995**
(21) Anmeldenummer: 91920435.4
(22) Anmeldetag: 27.11.1991
(51) Int. Cl.: B41F 13/02

(54) **REGISTERREGELEINRICHTUNG ZUR ÜBERWACHUNG VON MEHRFARBEN-DRUCKMASCHINEN**
REGISTER-CONTROL UNIT FOR USE IN MONITORING MULTICOLOUR PRINTING MACHINES
DISPOSITIF DE REPERAGE UTILE POUR SURVEILLER DES MACHINES A IMPRIMER EN PLUSIEURS COULEURS

(30) Priorität: 27.11.1990 DE 4037728
(43) Veröffentlichungstag der Anmeldung: 19.11.1992
(73) Patentinhaber: ELTROMAT GESELLSCHAFT FUR INDUSTRIE-ELEKTRONIK MBH, D-33818 Leopoldshöhe (DE)
(72) Erfinder: WEHMEIER, Hans W., D-4937 Lage (DE); WIEBE, Michael, D-4817 Leopoldshöhe (DE)
(74) Vertreter: Weber, Joachim, Dr.
(86) Internationale Anmeldenummer: EP9102246
(87) Internationale Veröffentlichungsnummer: WO9209434

(56) Entgegenhaltungen:
- DE-A- 1 942 444
- FR-A- 1 511 739
- FR-A- 2 263 550
- PATENT ABSTRACTS OF JAPAN volume 11, No. 14 (M-553)2461) 14 January 1987, JP-A-61 189 940 (DAINIPPON PRINTING CO. LTD) 23 August 1986

## Beschreibung

Die Erfindung betrifft eine Registerregeleinrichtung zur Überwachung von Mehrfarben-Druckmaschinen.

Beim Mehrfarbendruck wird eine zu bedruckende Bahn durch eine Mehrzahl von hintereinander angeordneten, mit Druckwalzen bestückten Druckwerken geleitet. Zwischen den Druckwerken sind Trocknungsvorrichtungen angeordnet, durch die die zu bedruckende Bahn hindurchläuft und die das Material bzw. die aufgetragene Farbe trocknen. Aufgrund dieser Trochnungsvorrichtungen erfährt die zu bedruckende Bahn zwischen den Druckwerken stets eine Längenänderung im Bereich von 1 bis zu einigen 10tel Millimetern.

Da jedoch beim Mehrfarbendruck die in den einzelnen Druckwerken nacheinander aufzubringenden Farben bis auf 10tel mm genau übereinander passen müssen, und die Druckmaschine selbst die zuvor erwähnten temperatur- und feuchtigkeitsabhängigen Längenänderungen nicht ausgleichen kann, werden Registerregeleinrichtungen vorgesehen, die die Wegstrecke zwischen den einzelnen Druckwerken zum Ausgleich der zuvor erwähnten Längenänderungen einstellen.

Die Druckmaschinen selbst haben jedoch eine innerhalb gewisser Grenzen liegende Eigenstabilität, innerhalb der keine Korrektureinstellungen erforderlich sind. Diese Eigenstabilität wird jedoch nur dann erreicht, wenn das zu bedruckende Material gespannt ist. Diese erforderliche Materialspannung wird u. a. durch zunehmende Durchmesser der aufeinanderfolgenden Druckwalzen bzw. Druckzylinder erreicht, da dann der in Förderrichtung gesehen nachfolgende Druckzylinder versucht, etwas mehr Material zu fördern, als der vorhergehende Druckzylinder. Die Durchmesserzunahme der Druckzylinder liegt hierbei im Bereich einiger 100stel mm, reicht jedoch aus, die erforderliche Zugspannung zu erzeugen.

Im Rahmen der Erfindung durchgeführte Untersuchungen haben jedoch ergeben, daß bei Beschleunigungs- oder Bremsvorgängen in der Druckmaschine, bei denen die Umlaufgeschwindigkeit der Druckzylinder geändert wird, die zuvor erläuterten Spannungsverhältnisse der Materialbahn destabilisiert werden. Während dieser instabilen Phase ist die Durckqualität konzeptionsbedingt nicht optimal, so daß ein gewisser unvermeidbarer Ausschuß entsteht. Ein exakter Druck ist erst dann wieder möglich, wenn die Druckmaschine nach dem Beschleunigungs- oder Verzögerungsvorgang eine konstante Betriebsgeschwindigkeit erreicht hat. Weitere, im Rahmen vorliegender Erfindung durchgeführte Untersuchungen haben ferner ergeben, daß auch der Betrieb der Registerregeleinrichtung während der Beschleunigungs- bzw. Verzögerungsvorgänge keinen positiven Einfluß auf die Druckqualität hat, da die Signalaufnahme und Verarbeitung während dieser durch dynamische Vorgange verursachten instabilen Phase zu unexakt und zu langsam ist, als daß eine Fehlerkompensierung durch den Betrieb der Regeleinrichtung möglich wäre.

Es ist daher Aufgabe der vorliegenden Erfindung, eine Registerregeleinrichtung der im Oberbegriff des Anspruches 1 angegebenen Art zu schaffen, mit der eine Minimierung des durch Betriebsgeschwindigkeitänderungen der Druckmaschine bedingten Ausschusses möglich ist.

Die Lösung dieser Aufgabe erfolgt durch die Merkmale des Anspruches 1.

Dadurch wird erreicht, daß ein negativer Einfluß der Regeleinrichtung während Abbrems- oder Beschleunigungsphasen ausgeschaltet wird, da die zuvor erwähnten im Rahmen der Erfindung durchgeführten Untersuchungen gezeigt haben, daß eine bei einem stabilen Geschwindigkeitszustand gewählte Einstellung auch bei geänderten, jedoch wiederum stabilen Geschwindigkeitszuständen zu korrekten Druckergebnissen führt. Mit anderen Worten ist es durch die erfindungsgemäße Registerregeleinrichtung möglich, eine korrekte Einstellung auch über eine Geschwindigkeitsänderungsphase hinaus sozusagen zu konservieren, da ein Betrieb der Regeleinrichtung während der Beschleunigungs- oder Abbremsphase ansonsten zu Verstellungen führen würde, die aufgrund problematischer Signalaufnahme und Signalauswertung zu höherem Ausschuß führen würde, als wenn, wie es erfindungsgemäß vorgesehen ist, die Registerregeleinrichtung während der Geschwindigkeitsänderungszustände abgeschaltet ist.

Zu den besonderen Vorteilen der erfindungsgemäßen Registerregeleinrichtung zählt, daß die getroffenen technischen Maßnahmen zur Erreichung des gewünschten Zieles der Ausschußminimierung einfach und kostengünstig zu realisieren sind und zu überraschend hohen Minimierungsraten führen.

Ferner ist es möglich, bestehende Registerregeleinrichtungen auf einfache Art und Weise nachzurüsten, wobei Anpassungsmöglichkeiten an verschiedenste Anwendungsfälle bestehen.

Weitere Einzelheiten, Merkmale und Vorteile der Erfindung ergeben sich aus nachfolgender Beschreibung eines Ausführungsbeispieles anhand der Zeichnung.

Die einzige Figur der Zeichnung zeigt eine schematisch stark vereinfachte Registerregeleinrichtung zur Überwachung einer Mehrfarben-Druckmaschine.

Gemäß der schematisch vereinfachten Darstellung der Figur ist eine Registerregeleinrichtung 1 zur Überwachung einer Mehrfarben-Druckmaschine 2 vorgesehen, die beispielsweise als Rotationsdruckmaschine ausgebildet sein kann.

Die Mehrfarben-Druckmaschine 2 weist vier Druckwerke 3 bis 6 auf, in denen nacheinander die Farben Gelb, Rot, Blau und Schwarz auf ein zu bedruckendes Material 7 in Form einer laufenden Materialbahn aufgebracht werden.

Jedes der Druckwerke 3 bis 6 weist hierzu jeweils einen in einem Farbbad rotierenden Druckzylinder 8, 9, 10 bzw. 11 auf. Wie die Darstellung der Figur zeigt, wird die Materialbahn 7 nacheinander durch die Druckwerke 3 bis 6 hindurchgeleitet, wobei sie jeweils über die Druckzylinder 8 bis 11 geleitet wird.

Jedes Druckwerk 3 bis 6 weist ferner eine Trocknungsvorrichtung 12, 13, 14 bzw. 15 auf, die, in Laufrichtung der Materialbahn 7 gesehen, nachfolgend zu dem zugeordneten Druckzylinder 8, 9, 10 bzw. 11 angeordnet ist. Die Trockungsvorrichtungen können beispielsweise in Form einer Trockentrommel ausgebildet sein.

Schließlich sind die Druckwerke 3, 4 und 5 mit einer Registerwalzenanordnung 16, 17 bzw. 18 versehen, die jeweils einen Korrekturmotor 19, 20 bzw.21 aufweisen.

Die Registerregeleinrichtung 1, die ein in einem nicht dargestellten Gehäuse angeordnetes Regelgerät darstellt, weist eine Zentraleinheit 22 zur Erfassung und Abspeicherung aller Regelparameter und des Regelverhaltens auf.

Ferner weist die Registerregeleinrichtung 1 vorzugsweise als steckbare Module ausgebildete Regeleinheiten auf, von denen in der Figur die Regeleinheit 23 dargestellt ist. Diese Regeleinheiten dienen zur Regelung des Längsregisters und/oder zur kombinierten Regelung des Längs- und Seitenregisters, und wirken zu diesem Zwecke auf die zuvor erwähnten Korrekturmotoren 19 bis 21 der jeweiligen Registerwalzenanordnung 16, 17 bzw. 18.

Die Registerregeleinrichtung 1 weist ferner eine Abtasteinrichtung 24 auf, die Abtastköpfe 25, 26 und 27 umfaßt, die in den Druckwerken 4, 5 bzw. 6 angeordnet sind und die die Registermarken der laufenden Materialbahn 7 erfassen. Die Abtastköpfe 25, 26 und 27 sind hierzu an geeigneter Stelle in den Druckwerken 4, 5 bzw. 6, in Laufrichtung des Bahnmateriales 7 gesehen, hinter den Druckzylindern angeordnet.

Die Abtastköpfe 25, 26 und 27 sind mit einer Signalaufnahmeeinheit der Abtasteinrichtung 24 verbunden, die wiederum die ermittelten Signale an die Zentraleinheit 22 weitergibt.

Um bei Beschleunigungs- oder Abbremsvorgängen eine Unterbrechung der Regeltätigkeit der Registerregeleinrichtung 1 erreichen zu können, weist diese eine Beschleunigungserfassungseinrichtung 28 auf. Die Beschleunigungserfassungseinrichtung 28 weist Geschwindigkeitsmesser beispielsweise in Form von Drehgebern 29 bis 32 auf, die den Druckzylindern 8 bis 11 zugeordnet sind. Derartige Drehgeber bzw. Inkrementalgeber erfassen die Drehzahl der Druckzylinder, woraus die Beschleunigungserfassungseinrichtung 28 im Zusammenhang mit dem bekannten Umfang der Druckzylinder die Betriebsgeschwindigkeit der Druckmaschine 2, z. B. durch einen Vergleich der erfaßten Geschwindigkeitswerte, ermitteln kann.

Sobald von der Beschleunigungserfassungseinrichtung 28 eine Geschwindigkeitsänderung (Beschleunigung oder Verzögerung) ermittelt wird, wird ein entsprechendes Signal an eine Abschalteinrichtung 33 weitergegeben, die mit der Beschleunigungserfassungseinrichtung 28 in Signalverbindung steht. Die Abschalteinrichtung 33 unterbricht beim Anlegen eines eine Geschwindigkeitsänderung repräsentierendes Signal die Regeltätigkeit der Registerregeleinrichtung 1 solange, bis eine wiederum konstante Betriebsgeschwindigkeit der Druckmaschine 2 ermittelt wird. Sobald die Betriebsgeschwindigkeit wieder einen konstanten Wert erreicht hat, wird die Registerregeleinrichtung 1 über die Abschalteinrichtung 33 (bzw. Abschalt- und Wiedereinschalteinrichtung) wiederum aktiviert, so daß entsprechend dem jeweils eingestellten Regelverhalten Korrekturen an den Registerwalzenanordnungen vorgenommen werden können, um beispielsweise temperaturbedingte Längenänderungen der Materialbahn 7 auszugleichen.

Zur Unterbrechung der Regeltätigkeit beim Auftreten einer Betriebsgeschwindigkeitsänderung kann die Abschalteinrichtung 33 beispielsweise über je eine Signalleitung 34, 35 bzw. 36 mit einem Schalter 37, 38 bzw. 39 verbunden sein. Die Schalter 37, 38 und 39 sind ihrerseits in je einer Leitung 40, 41 bzw. 42 angeordnet, die die Regeleinheiten 23 mit den Korrekturmotoren 19, 20 bzw. 21 verbinden. Wird die Abschalteinrichtung mit einem Signal von der Beschleunigungserfassungseinrichtung 28 beaufschlagt, das eine Betriebsgeschwindigkeitsänderung der Druckmaschine anzeigt, öffnet sie die Schalter 37, 38 und 39 und trennt somit die Regeleinheiten 23 von den Korrekturmotoren. Dies wiederum unterbricht die Regeltätigkeit solange, bis wiederum eine konstante Geschwindigkeit erreicht ist. Danach werden die Schalter 37, 38 und 39 geschlossen, so daß die Registerregeleinrichtung wieder in Wirkung tritt.

Neben einer Unterbrechung der Regeltätigkeit beim Auftreten einer Betriebsgeschwindigkeitsänderung ist es ferner möglich, eine Abschaltung der Registerregeleinrichtung bzw. deren Regeleinheiten auch dann vorzunehmen, wenn eine vorbestimmbare untere Geschwindigkeitsgrenze der Druckmaschine unterschritten wird.

Zusammenfassend bedeutet dies, daß mit der Erfindung eine Vorrichtung zur Registerregelung für Mehrfarben-Druckmaschinen, insbesondere Rollenrotationsdruckmaschinen geschaffen wird. Die Vorrichtung weist einen Regler mit einer Zentraleinheit zur Erfassung und Abspeicherung aller Regelparameter und des Regelverhaltens auf. Ferner ist eine Abtasteinrichtung zur Erfassung von Bahn-Registermarken vorgesehen. Regeleinheiten bzw. Stellglieder sind zur Regelung des Längsregisters und/oder kombinierten Regelung des Längs-und Seitenregisters vorgesehen. Durch die erfindungsgemäßen Maßnahmen wird bei der erfindungsgemäßen Vorrichtung eine Überwachungseinrichtung gebildet, die eine Beschleunigungserfassungseinrichtung aufweist, die eine von einer stabilen Bahngeschwindigkeit abweichende Geschwindigkeitsänderung der Druckmaschine, vorzugsweise an den Druckzylindern ermittelt. Ferner weist die Überwachungseinrichtung eine Abschalteinrichtung auf, die mit der Beschleunigungserfassungseinrichtung in Signalverbindung steht und die die Regeltätigkeit beim Auftreten eines die Geschwindigkeitsänderung repräsentierenden Signals so lange unterbricht, bis wiederum eine konstante Betriebsgeschwindigkeit erreicht ist.

Somit kann mit der erfindungsgemäßen Vorrichtung vorzugsweise eine Regelung nach dem Prinzip des Bahn/Bahn-Verfahrens durchgeführt werden.

## Patentansprüche

1. Registerregeleinrichtung (1) zur Überwachung von Mehrfarben-Druckmaschinen (2)
- mit einer Zentraleinheit (22) zur Erfassung und Abspeicherung aller Regelparameter und des Regelverhaltens;
- mit einer Abtasteinrichtung (24) zur Erfassung von Bahn-Registermarken; und
- mit Regeleinheiten (23) zur Regelung des Längsregisters und/oder zur kombinierten Regelung des Längs- und Seitenregisters;
gekennzeichnet
- durch eine Beschleunigungserfassungseinrichtung (28), die eine Betriebsgeschwindigkeitsänderung der Druckmaschine (2) ermittelt, und
- durch eine Abschalteinrichtung (33), die mit der Beschleunigungserfassungseinrichtung (28) in Signalverbindung steht, und die die Regeltätigkeit beim Auftreten einer Betriebsgeschwindigkeitsänderung der Druckmaschine (2) unterbricht.

## Claims

1. A register control unit (1) for monitoring multi-colour printing machines (2)
- having a central processing unit (22) for the detection and storage of all control parameters and the control behaviour;
- having a scanning device (24) for detecting register marks in the web; and
- having control units (23) for controlling the longitudinal register and/or for controlling the longitudinal and lateral register together;
characterised
- by an acceleration detection device (28), which detects a change in the operating speed of the printing machine (2), and
- by a cut-off device (33), which is in signal contact with the acceleration detection device (28), and which interrupts the control activity with the occurrence of a change in the operating speed of the printing machine (2).

## Revendications

1. Dispositif de repérage (1) pour surveiller des machines à imprimer (2) en plusieurs couleurs
- avec une unité centrale (22) pour la saisie et la mémorisation de tous les paramètres de réglage et de l'état du réglage,
- avec un dispositif de lecture (24) pour la saisie des repères de bande, et
- avec des unités de réglage (23) pour le réglage longitudinal et/ou pour le réglage combiné longitudinal et latéral,
caractérisé par
- un dispositif de saisie d'accélération (28) qui détecte une variation de la vitesse de fonctionnement de la machine à imprimer (2), et
- un dispositif de déconnection (33) qui transmet un signal au dispositif de saisie d'accélération (28) et qui interrompt l'activité de réglage en cas d'occurrence d'une variation de la vitesse de fonctionnement de la machine à imprimer (2).
